# EUROPÄISCHE PATENTSCHRIFT

(11) **EP 0 057 288 B1**
(45) Veröffentlichungstag und Bekanntmachung des Hinweises auf die Patenterteilung: **08.08.1984**
(21) Anmeldenummer: 81110733.3
(22) Anmeldetag: 23.12.1981
(51) Int. Cl.: F04B 7/00, F04B 15/02

(54) **Zweizylinder-Dickstoffpumpe, vorzugsweise Betonpumpe mit einem von einer zylinderseitigen Brillenplatte abwechselnd schwenkenden Schaltorgan**
Two cylinder pump for viscous materials, particularly a concrete pump with a connecting element pivoting in front of a two orifice plate beside the cylinders
Pompe à deux cylindres pour matières pâteuses notamment pompe à béton comportant un organe de commande qui pivote devant une plaque aux lunettes à côté des cylindres

(30) Priorität: 31.01.1981 DE 3103321
(43) Veröffentlichungstag der Anmeldung: 11.08.1982
(73) Patentinhaber: Friedrich Wilh. Schwing GmbH, D-44653 Herne (DE)
(72) Erfinder: Schwing, Friedrich, Dipl.-Ing., D-4690 Herne 2 (DE)
(74) Vertreter: Herrmann-Trentepohl, Werner, Dipl.-Ing.

## Beschreibung

Die Erfindung betrifft eine Zweizylinder-Dickstoffpumpe nach dem Oberbegriff des Anspruches 1.

Solche Pumpen müssen ein Fördermedium bewältigen, das in der Regel zu einem verhältnismäßig großen Teil aus harten und unterschiedlich großen Partikeln besteht, welche bei Beton von den Sand- und Kieskörnern gebildet werden. Im Betrieb führt das Schaltorgan im Takt der Kolbenhübe in den Zylindern eine Vielzahl von Bewegungen aus, um den jeweils fördernden Zylinder mit der Förderleitung und den ansaugenden Zylinder mit einem Vorfüllbehälter zu verbinden. Der Schneidring wirkt dabei einerseits als metallische Dichtung mit der Brillenplatte zusammen und zerbricht andererseits Festkörper, die in dem Fördermedium enthalten sind und bei der Bewegung des Schaltorganes den sich relativ zueinander bewegenden Teilen nicht ausweichen können. Daher muß der Schneidring mit erheblichem Druck auf der Brillenplatte gehalten werden. Andererseits muß er sich zum Ausgleich des sich an ihm und an der Brillenplatte ausbildenden Verschleißes relativ zur Brillenplatte und zum Schaltorgan bewegen können.

Es ist bekannt, den Schneidring mechanisch mit dem Schaltorgan vorzuspannen (DE-OS 2362670); dazu ist vorgesehen, das als Schwenkrohr ausgebildete Schaltorgan über eirien Schwenkarm elastisch mit einer Schaltwelle zu verbinden, die zum Vorspannen des Schwenkarmes axial beweglich ist. Nachteilig ist hierbei jedoch, daß elastische Verformung der mechanischen Teile eine Spaltbildung an der Brillenplatte erzeugt und der Ausgleich eines ungleichmäßigen Verschleißes an der Brillenplatte und dem Schneidring nicht möglich ist.

Es ist darüber hinaus bekannt, diese mechanische Vorspannung durch eine hydraulische Vorspannung zu ersetzen (DE-OS 2 835 590), die derart variabel ist, daß der größere Anpreßdruck dann erzeugt wird, wenn das als Schwenkrohr ausgebildete Schaltorgan mit einer der Zylinderöffnungen ausgefluchtet ist. Vom Beginn bis zum Ende der Schwenkbewegung ist dagegen der Anpreßdruck praktisch aufgehoben. Das wirkt sich in einer Spaltbildung aus, die wegen der harten Partikel im Fördergut gefährlich ist. Außerdem ist die ölhydraulische Vorspannung wegen der möglichen Schädigung des Betons durch die hydraulische Flüssigkeit bedenklich.

Bei einerweiterfortgeschrittenen Lösung (DE-OS 2 632 816) wird dagegen die Vorspannung des Schneidringes ohne Belastung des als Schwenkrohr ausgebildeten Schaltorganes über den beschriebenen Schwenkarm aufgebracht, indem man den Schneidring mit einem Gelenk an den Schwenkarm anschließt. Dadurch läßt sich jedoch ungleichmäßiger Verschleiß des Schneidringes und der Brillenplatte nicht in allen Richtungen ausgleichen, so daß es früher oder später doch zu einer nicht mehr aufhebbaren Spaltbildung kommt.

Bekannt ist es (DE-OS 2 903 749), mit Hilfe der hydrostatischen Kräfte des Fördergutes das als S-förmiges Schwenkrohr ausgebildete Schaltorgan hydrostatisch und durch axiales Zusammenpressen eines förderleitungsseitig eingespannten, viereckigen Dichtringes elastischen in Richtung auf die Brillenplatte zu pressen. Die mechanische Zusammenpressung des kautschuk-elastischen Ringes erzeugt jedoch nur geringe Axialkräfte, weil die Sitze den kautschuk-elastischen Ring auf der gesamten Länge seiner axial inneren Fläche nach innen ausweichen lassen. Bei dieser Einrichtung ist der Schneidring auf einem Lager abgestützt, in dem Kugelflächen miteinander zusammenwirken, um dem Schneidring eine Bewegungsmöglichkeit zu geben, die den Ausgleich des Verschleißes auf der Brillenplatte und dem Schneidring ermöglicht.

Die Anordnung des Dichtringes, das durch die gewünschten Funktionen vorgegebene Schwenkrohr und dessen S-Form führen zu Schwierigkeiten.

Denn die Reibung des Fördergutes in einem solchen Schwenkrohr bewirkt in besonderem Maße einen Druckabfall. Auch kann der Druckabfall im Betrieb der Pumpe plötzlich erheblich zunehmen, z. B. wenn sich in dem Schaltorgan ein Verstopfer bildet. In diesem Fall wird der Schneidring praktisch nur noch elastisch und daher mit einer viel zu geringen Kraft vorgespannt. Die kardanische Lagerung des Schneidringes bereitet ihrerseits erhebliche Schwierigkeiten.

Eine ebenfalls vorbekannte Lösung (DE-OS 2614895) geht von der Vorstellung aus, einerseits durch eine geringe Belastung der Dichtfläche des Schneidringes mit dem hydrostatischen Druck des Fördermediums zu Gunsten einer größeren Belastung der Rückseite des Schneidringes mit diesem Druck den hydrostatischen Differenzdruck zu erzielen, der den Schneidring mit erhöhter Kraft auf die Brillenplatte preßt und andererseits den zur Abdichtung des Schneidringes nötigen Dichtring, der auch rechteckig ausgebildet sein kann, derart radial vorzuspannen, daß der Dichtring den Schneidring seinerseits leicht elastisch vorspannt. Unter Betriebsbedingungen ist diese radiale Vorspannung jedoch nicht in eine nennenswerte Vorpreßkraft des Schneidringes auf die Brillenplatte umsetzbar. Da aber die Pumpe nicht nur im Druck-, sondern auch im Saugbetrieb arbeiten muß, wird der Dichtring beim Saugbetrieb der Pumpe häufig von seinem Sitz abgehoben und geht im Fördermedium verloren.

Außerdem wirkt es sich nachteilig aus, daß der kautschukelastische Dichtring und der Schneidring praktisch nur durch den hydraulischen Druck vorgespannt werden, weil deswegen während der Schwenkbewegung des Schaltorganes bzw. dem Schaltvorgang keine ausreichende Anpressung des Schneidringes auf die Brillenplatte erzielt wird. Ein Ausgleich des Verschleißes ist nur durch Nachspannen des Schwenkrohrlagers mit Hilfe mehrerer Zuganker möglich. Das ist aber mit erheblichen Gefahren für die Pumpe verbunden, weil schon geringe Abweichungen der Schwenkachse aus ihrer konstruktiv vorgegebenen Stellung zu erheblichen Beschädigungen und Zerstörungen am Schaltorgan führen. Ungleichmäßiger Verschleiß läßt sich praktisch am Schneidring nicht ausgleichen, so daß mit derartigen Verschleißerscheinungen eine Spaltbildung zwangsläufig verbunden ist. Außerdem gelingt es praktisch nicht, durch metallische Spreizvorrichtungen die in den aus einem Elast bestehenden Dichtring eingearbeitet werden, ein Abheben dieses Ringes von seinem Sitz zu verhindern.

Die Erfindung geht von einer weiteren ebenfalls vorbekannten Zweizylinder-Dickstoffpumpe aus (DE-A-2 829 181). Hierbei sitzt der kautschuk- elastische Ring lediglich in entsprechenden Aussparungen des Schneidringes und des Schaltorganes, so daß sich zwischen der Außenseite des kautschuk-elastischen Ringes und der axialen Führung des Schneidringes ein Ringraum befindet, der mit dem Druck eines Puffermediums beaufschlagt ist, das aus Öl oder Fett besteht. Abgesehen davon, daß es sich bei einem solchen Puffermedium um Betonschädlinge handelt, die leicht in den Pumpbeton geraten und dadurch die Betonierung fehlerhaft ausfallen lassen, können die Drücke des Puffermediums nicht in allen Phasen des Schaltorganes ebenso groß gemacht werden wie die auf den kautschuk-elastischen Ring wirkenden Betondrükke.

Der Erfindung liegt die Aufgabe zugrunde, bei einer Pumpe der letztgenannten Art auch während des Schaltvorganges eine zuverlässige Anpressung des Schneidringes an die Brillenplatte und einen selbsttätigen Ausgleich des Verschleißes auf der Brillenplatte und dem Schneidring zu erreichen, ohne daß ein Verlust des kautschuk-elastischen Ringes zu befürchten ist.

Diese Aufgabe wird gemäß dem Kennzeichen des Anspruches 1 gelöst.

Hierdurch wird erreicht, daß man eine langhubige Feder mit dem kautschuk-elastischen Ring verwirklichen kann. Bekanntlich bildet dieser Ring einen Poisson'schen Körper, der sein Volumen beim Zusammenpressen nicht verändert. Dabei wählt man bei Verwirklichung der Erfindung einerseits die von den Anschlagflächen begrenzte Axialbeweglichkeit des Schneidringes so, daß der kautschuk-elastische Ring beim maximalen Eintauchen des Schneidringes in seine Führung nicht von seinen Sitzen abgehoben und herausgequetscht sowie z. B. von dem Fördergut mitgerissen werden kann. Andererseits läßt sich die zwischen den beiden Ringfortsätzen freiliegende Fläche des kautschuk-elastischen Ringes so auf die Abmessungen der Sitze abstimmen, daß dieser Ring bei Druckbeaufschlagung nicht ausweichen und die gewünschte axiale Anpreßkraft erzeugen kann. Hierbei kann man die unter Betriebsbedingungen in die Führung eintauchende rückwärtige Länge des Schneidringes so kurz bemessen, daß der Schneidring bei Verschleiß axial nachgestellt wird und eine taumelnde Bewegung während des Umschaltens bei ungleichmäßigem Verschleiß ausführt und diesen ausgleicht.

Bei einer derart langhubigen kautschuk-elastischen Ringfeder kann man die zwischen den Sitzen freiliegende Ringfederfläche dem hydrostatischen Druck des Fördergutes entziehen und gleichwohl die mechanische Vorspannung der Ringfeder zum Anpressen des Schneidringes auf die Brillenplatte nutzen. Diese Ausführungsformen der Erfindung sind Gegenstand des Anspruches 2. Man kann sie mit einer hydrostatischen Anpressung des Schneidringes durch hydrosta-_{.} tische Kräfte auf Differentialflächen am Schneidring kombinieren.

In anderen Fällen setzt man den kautschuk-elastischen Ring seinerseits und damit auch seine Sitzflächen am Schneidring dem hydrostatischen Druck des Fördergutes aus und spannt ihn mechanisch so vor, daß der Schneidring auf die Brillenplatte gepreßt wird. Solche Ausführungsformen sind Gegenstand des Anspruches 3. Auch diese Ausführungsformen lassen sich mit einer hydrostatischen Vorspannung des Schneidringes durch Differentialflächen kombinieren.

Im allgemeinen kann man davon ausgehen, daß über die brillenplattenseitige Stirnfläche des Schneidringes gesehen der Spaltdruck nicht konstant, sondern nach einer Funktion verteilt ist, gemäß der der Druck von innen nach außen abfällt. Da die mit dem hydrostatischen Druck belastete Gegenfläche am Schneidring und sofern sich der Sitz des kautschuk-elastischen Ringes innen befindet, auch die Sitzfläche des Schneidringes voll mit dem hydrostatischen Druck beanschlagt sind, kann man die hydrostatische Anpressung des Schneidringes über Differenzflächen im allgemeinen mit einer zylindrischen Innenfläche des Schneidringes erreichen. Das ist Gegenstand des Anspruches 4. Die Größe dieser hydrostatischen Anpressung läßt sich jedoch bis zu einem vollständigen Ausgleich der auf den Ringflächen des Schneidringes entstehenden Differenzkräfte variieren.

Das geschieht durch die im Anspruch 5 gekennzeichneten Kegelflächen. Als weiteres Mittel hierfür, insbesondere für den hydrostatischen Ausgleich, bietet sich die Ausführungsform nach Anspruch 6.

Die Einzelheiten, weiteren Merkmale und andere Vorteile der Erfindung ergeben sich aus der nachfolgenden Beschreibung mehrerer Ausführungsformen anhand der Figuren in der Zeichnung. Es zeigt
Fig. 1 schematisch zur Wiedergabe des Bewegungsablaufs des Schaltorgans eine Ansicht der Öffnungen der Förderzylinder einer Zweizylinder-Kolbenpumpe gemäß der Erfindung im Schnitt längs der Linie I-I der Fig. 2,
Fig. 2 einen Schnitt längs der Linie II bis IX der Fig. 1,
Fig. 3 in der Fig. 2 entsprechender Darstellung diese Ausführungsform in vereinfachter Wiedergabe sowie darunter eine schematische Darstellung der hierbei auftretenden statischen Drücke, welche unmittelbar auf den Schneidring einwirken,
Fig. 4 bis 7 in der Fig. 3 entsprechender Darstellung abgeänderte Ausführungsformen der Erfindung,
Fig. 8 eine weiter abgeänderte Ausführungsform und,
Fig. 9 einen besonderen Betriebszustand dieser Ausführungsform, jeweils in den Fig. 3 bis 7 entsprechender Darstellung.

Die rohrleitungsseitigen Öffnungen der beiden Förderzylinder einer Zweizylinder-Dickstoffpumpe sind durch ihre Innenkanten bei 1 und 2 in Fig. 1 wiedergegeben. Ein in seinen Einzelheiten nicht wiedergegebenes Schaltorgan 3 schwingt über einen Bogen 4 um die bei 5 in der Fig. 1 gezeichnete Schwenkachse 5. In seinen durch die strichpunktierten Linien 6 bzw. 7 angedeuteten Endlagen stellt das Schaltorgan 3 jeweils die Verbindung von dem betreffenden Förderzylinder zu der nicht dargestellten Förderleitung her, während der andere Förderzylinder mit einem Vorfüllbehälter verbunden ist, aus dem er Beton ansaugen kann. Daher bricht während der Schaltbewegung der Druck im Schaltorgan kurzzeitig zusammen, wenn das Fördermedium in dem Vorfüllbehälter ausweichen kann.

Gemäß der Fig. 2 ist das die Mündungen der Förderzylinder aufnehmende Gehäuse 8 mit einer Brillenplatte 9 abgedeckt; diese weist Ausnehmungen 10 für jeden Förderzylinder auf, die mit entsprechenden Ausnehmungen 11 im Gehäuse 8 fluchten. Die Brillenplatte 9 ist mit Hilfe von Schrauben 12 mit versenkten Köpfen 13 am Gehäuse 8 befestigt.

Die Verbindung zum Schaltorgan 3 stellt gemäß den dargestellten Ausführungsbeispielen ein Schneidring 14 her. Abweichend von den Ausführungsbeispielen könnte der Schneidring 14 in einem Zwischenring gelagert sein. Er liegt in einer allgemein mit 15 bezeichneten Führung, die im zylinderseitigen Ende 16 des Schaltorganes 3 ausgebildet ist. Die Führung besteht aus einer Zylinderfläche 17 am Ende 16 des Schaltorganes 3 und einer entsprechenden Zylinderfläche 18 auf dem Schneidring 14. Im Betrieb taucht der Schneidring 14 normalerweise mit seiner Länge a in die Führung 15 ein. Anschlagflächen 19,20 auf der Stirnseite des Endes 16 des Schaltorganes 3 bzw. einem äußeren Ringflansch 21 des Schneidringes 14 dienen als Anschläge, die die eintauchende Länge des Schneidringes begrenzen.

Die in den Fig. 1 und 2 wiedergegebene Ausführungsform der Erfindung ist in Fig. 3 mit ihren funktionswichtigen Teilen herausgezeichnet. Der Schneidring 14 umschließt in den Endlagen des Schaltorganes 3 eine Öffnung 1 bzw. 2. Wenn während des Schaltvorganges die Schwenkbewegung ausgeführt wird, muß vor allem kurz vor Erreichen der Endstellungen das Fördergut durchtrennt werden, das sich zwisehen Schneidring und Brillenplatte klemmt. Um bei den hierbei auftretenden Schneidbewegungen zwischen Schneidring 14 und Brillenplatte ein sattes Aufliegen des Schneidringes 14 zu erreichen, ist dieser nur auf einer kurzen, nämlich der mit a bezeichneten Länge geführt und im übrigen auf einer kautschuk-elastischen Ringfeder 23 abgestützt. Der Ausgangsquerschnitt der Ringfeder ist der eines Rechteckes. Sie ist so angeordnet, daß ihre kürzeren Rechteckseiten 24 bzw. 25 radial orientiert sind, während die längeren Rechteckseiten 26 bzw. 27 axial verlaufen. Beim Einbau der Ringfeder wird diese mechanisch axial vorgespannt. Dadurch verformt sich die Ringfeder bogenförmig an einer zwischen den Sitzen freiliegenden Teilfläche.

Der Sitz der Ringfeder 23 besteht einerseits aus dem zylindrischen Fortsatz 29 der Führungsfläche 17, der dementsprechend axial verläuft und ferner den radialen Flächen 30 bzw. 31, die im Ausführungsbeispiel durch Hinterdrehungen des Schaltorganes 3 bzw. des Schneidringes 14 gebildet sind. Dadurch ergeben sich in allen Ausführungsformen, wie im Beispiel der Fig. 4 gezeigt ist, Ringfortsätze 33, 34 am Schaltorgan 3 bzw. am Schneidring 14, welche auf gegenüberliegenden Seiten, die durch die Sitzflächen 30 und 31 gegeben sind, teilweise überdeckte Teilflächen 35, 36 der kautschuk-elastischen Ringfeder 23. Im Ausführungsbeispiel nach Fig. 3 bleibt nun die zwischen den beiden Ringfortsätzen 33 und 34 innen eine Teilfläche 28 frei und ist dementsprechend mit dem hydrostatischen Druck beaufschlagt. Während des Pumphubes wird daher der Schneidring 14 sowohl durch die mechanische Vorspannung der Ringfeder 23, wie auch durch eine Belastung der am Schneidring ausgebildeten Sitze der Ringfeder mit dem hydrostatischen Druck des Fördermediums auf die Brillenplatte 9 gepreßt. Durch die Führung 15 ist der Zentrierdurchmesser Dz vorgegeben. Die innere Begrenzung der Auflagefläche des Schneidringes 14 auf der Brillenplatte wird durch den Durchmesser Di bestimmt, während die äußere Begrenzung dieser Auflagefläche den Durchmesser Da hat. Man kann mit ausreichender Genauigkeit von folgendem ausgehen: Solange der Zentrierdurchmesser näher am Außendurchmesser der Auflagefläche endet, ergibt sich ein Überschuß des hydrostatischen Druckes in Anpreßrichtung des Schneidringes auf die Brillenplatte. Wenn der Zentrierdurchmesser diese Auflägefläche halbiert, besteht ein Druckgleichgewicht. Ist er noch kleiner, so ergibt sich ein hydrostatischer Differenzdruck, der den Schneidring von der Brillenplatte abzuheben versucht. Dadurch kann man die durch die Vorspannung der Ringfeder erzeugte Kraft allein wirken lassen oder sie hydrostatisch ergänzen.

Durch ein genügendes Passungsspiel, das bei 32 in Fig.3 gezeichnet ist, kann bei Verschleiß auf der Brillenplatte bzw. auf der dieser zugekehrten Dichtfläche 37 des Schneidringes 14 dieser eine taumelnde Bewegung ausführen und dadurch eine totale Flächenauflage sowohl im Neuzustand wie im fortgeschrittenen Verschleißzustand gewährleisten.

Die hydrostatischen Kräfte sind auf der jeweils unteren Darstellung der Fig. 3 gezeichnet. Dabei hat der Schneidring 14 eine zylindrische Innenfläche 38. Während die allgemein mit 39 bezeichnete Rückseite des Schneidringes, die bis zur Fläche 29 mit dem hydrostatischen Druck beaufschlagt ist, radial im wesentlichen gleichmäßig von dem hydrostatischen Druck belastet wird, fällt der hydrostatische Druck, wie durch die Kurve 40 an der Vorderseite 41 dargestellt ist, von innen nach außen ab. Die resultierenden Kräfte sind bei 42 und 43 durch Pfeile wiedergegeben; es ist erkennbar, daß die hydrostatischen Kräfte, die in Richtung auf die Brillenplatte 9 den Schneidring 14 belasten, größer als die Kräfte 43 sind.

Bei der Ausführungsform nach Fig. 4 ist durch eine kegelförmige Ausdrehung 44 der Stirnseite 41 des Schneidringes 14 die auf diesen in abhebendem Sinne wirkende Kraft 45 etwa so groß wie die Kraft 46. Auf den Schneidring 14 wirken jedoch auch die Kräfte 47 und 49, die jedoch im wesentlichen ausgeglichen sind. Gleichwohl werden durch die Vorspannkraft der Ringfeder 23 bei den meisten Fördermedien eine genügende Dichtigkeit und ein besonders geringer Verschleiß erreicht.

Gemäß Fig.5 liegen die Vorspannkräfte des Schneidringes 14 etwa zwischen denen der Fig. 3 und 4. Die Kräfte 50 und 51 sind ausgeglichen. Die Kräfte 52 und 53 sind nicht gleich groß. Die Kraft 52 preßt den Schneidring 14 hydrostatisch auf die Brillenplatte. Gleichzeitig wird der besonders kurz geführte Schneidring 14 mit Hilfe der abweichend ausgelegten Ringfeder 23 in Richtung auf die Brillenplatte hydrostatisch belastet und mechanisch vorgespannt. Ein Stützring 54 verbessert die mechanischen Eigenschaften des kautschuk-elastischen Ringes und ermöglicht ein größeres Passungsspiel, das bei 56 wiedergegeben ist. Auf diese Weise wird u. a. die Schaltkraft vom Schaltorgan 3 auf den Schneidring ohne metallische Berührung übertragen.

Gemäß der Darstellung der Fig.6 liegt die Schneidringführung mit Hilfe der Flächen 17 und 18 nicht wie in Fig. 2 axial vor, sondern axial hinter der Ringfeder 23, wobei die Anschlagfläche 19 auf der Stirnseite des Schneidringes 14 angebracht ist, während der Ringflansch 21 auf der Außenseite des Schaltorganes 3 liegt. Die Gegenfläche 20 liegt daher im Gegensatz zur Ausführungsform nach den Fig. 1 bis 3 auf dem Schaltorgan 3.

Die hydrostatischen Anpreßkräfte 59 und 60 sind derart ungleich, daß die in Richtung auf die Brillenplatfe 9 wirkende hydrostatische Anpreßkraft 59 größer als die trennend wirkende Kraft 60 ist.

Im Ausführungsbeispiel nach Fig. 7 ist die axiale Sitzfläche 31 der kautschuk-elastischen Ringfeder 23 im Schneidring 14, der im übrigen die im Ausführungsbeispiel nach Fig. 6 gezeichnete allgemeine Formgebung aufweist, radial nach außen verlegt, gegenüber der ihr entsprechenden Sitzfläche 30 im Schaltorgan 3. Die hydrostatischen Anpreßkräfte 61, 62 sind jedoch gleich groß. Deswegen wird in diesem Ausführungsbeispiel der Schneidring 14 mechanisch mit der Ringfeder 23 und nicht hydrostatisch auf die Brillenplatte 9 gepreßt.

Im Ausführungsbeispiel der Fig. 8 ist dagegen die Ringfeder 23 der Einwirkung des Fördermediums entzogen, aber für alle Betriebszustände mechanisch vorgespannt. Die Führung 15 des Schaltorgans 3 und dessen Ringfortsatz 34 sind daher auf der Außenseite angeordnet. Die Stirnfläche 63 des Schaltorgans 3 sowie die mit dem hydraulischen Druck zur Vorspannung des Schneidringes auf die Brillenplatte 9 beaufschlagte Ringfläche 64 dienen als Anschlagflächen zur Begrenzung der Schneidringbewegung, wobei allerdings die Fläche 65 ebenfalls mit dem hydraulischen Druck belastet ist, wie sich aus der unteren Darstellung der Fig. 8 ergibt. In diesem Fall verliert die kautschuk-elastische Ringfeder 23 ihre Dichtungsfunktion, die im Ausführungsbeispiel nach Fig. 8 durch einen O-Ring 66 ausgeübt wird, der in einer entsprechenden Nut 67 auf der Führungsfläche 17 des Schneidringes 14 ausgebildet ist.

Im Ausführungsbeispiel der Fig. 8 sind die mit dem hydrostatischen Druck beaufschlagten Ringflächen des Schaltorgans 3 bzw. Schneidringes 14 so ausgebildet, daß die einander entgegenwirkenden axialen Ringkräfte 68 bzw. 69 ungleich sind. Die in anpressender Richtung wirkende Kraft 68 ist größer als die abhebende Kraft 69.

Gemäß der Darstellung des Ausführungsbeispieles der Fig. 8 in Fig. 9 liegen die Anschlagflächen 63 und 64 aufeinander. Das geschieht beispielsweise durch ein plötzliches Ausweichen, d. h. Abheben des Schneidringes 14 von der Brillenplatte 9, etwa wenn zu harte Partikel durchgeschnitten worden sind, wodurch die Ringfeder 23 über ihr Einbaumaß hinaus zusammengedrückt worden ist. Diese Situation tritt jedoch nur gelegentlich auf.

Der kautschuk-elastische Ring 23 besteht allgemein gesehen aus einem Plast, wenn man von dem gegebenenfalls vorgesehenen Stützring 54 absieht. Insbesondere kommen Naturkautschuk weich-elastischer Ausbildung aber auch Butadienmischpolymerisate, etwa ein Butadien-Venylpyridin-Polymerisat in Betracht.

Mit solchen Ringfedern kann der Schneidring während der Schaltphase ausschließlich und nach Aufbau des hydrostatischen Druckes gegebenenfalls zusätzlich hydrostatisch auf die Brillenplatte gepreßt werden.

## Patentansprüche

1. Zweizylinder-Dickstoffpumpe, vorzugsweise Betonpumpe mit einem vor einer zylinderseitigen Brillenplatte abwechselnd schwenkenden Schaltorgan, das auf der Brillenplatte durch einen kautschuk-elastischen Ring mit einem Schneidring abgedichtet ist, der am Schaltorgan auf einem Bruchteil seiner Länge mit einem Ringfortsatz längs der längeren Querschnittseite des kautschuk-elastischen Ringes diesen und den Sitz des kautschuk-elastischen Ringes am Schaltorgan überdeckend axial geführt ist, wobei die Sitze des kautschuk-elastischen Ringes auf dem Schneidring und dem Schaltorgan je einen Ringfortsatz aufweisen, der eine Teilfläche des Schneidringes freiläßt, dadurch gekennzeichnet, daß der Sitz des kautschuk-elastischen Ringes (23) auf einem Bruchteil der geführten Länge (18) des Schneidringes (14) ausgebildet ist und die zwischen den Ringfortsätzen (33, 34) freibleibende Teilfläche (28) auf der gegenüberliegenden Seite liegt, wobei an dem Schneidring (14) und dem Schaltorgan (3) Anschläge (19, 20) angebracht sind, welche die in die Schneidringführung (25) eintauchende Länge des Schneidringes (14) begrenzen.

2. Zweizylinder-Dickstoffpumpe nach Anspruch 1, dadurch gekennzeichnet, daß die Führung (15) des Schneidringes und der Ringfortsatz (34) des Schaltorgans (3) auf dessen Außenseite angeordnet sind und eine Stirnfläche (63) des Schaltorganes (3) sowie eine mit dem hydrostatischen Druck zur Vorspannung des Schneidringes (14) auf die Brillenplatte (9) belastete Ringfläche (64) des Schneidringes (14) als Anschlagflächen dienen.

3. Zweizylinder-Dickstoffpumpe nach Anspruch 1, dadurch gekennzeichnet, daß bei innenliegender Schneidringführung (25) die freibleibende Teilfläche (28) des als Dichtung dienenden kautschuk-elastischen Ringes (23) mit dem Druck des Fördermediums beaufschlagt ist und die Anschlagflächen (19, 20) auf einer Stirnfläche des Schneidringes (14) und einer ihr zugekehrten Stirnfläche des Schaltorganes (3) ausgebildet sind.

4. Zweizylinder-Dickstoffpumpe nach einem der Ansprüche 1 bis 3, dadurch gekennzeichnet, daß der Schneidring (14) eine zylindrische Innenfläche (38) aufweist.

5. Zweizylinder-Dickstoffpumpe nach einem der Ansprüche 1 bis 4, dadurch gekennzeichnet, daß der Schneidring (14) eine Kegelfläche (44), die in Richtung auf die Brillenplatte (9) divergiert, aufweist, welche mit hydrostatischem Druck des Fördermediums beaufschlagt ist.

6. Zweizylinder-Dickstoffpumpe nach Anspruch 1 und einem oder mehreren der folgenden Ansprüche, dadurch gekennzeichnet, daß die Sitzflächen (31, 35) des kautschuk-elastischen Ringes (23) im Schneidring gegenüber den Sitzflächen (30, 36) im Schaltorgan radial nach außen versetzt angeordnet sind.

## Claims

1. Two-cylinder pump for viscous material, particularly a concrete pump with a connecting element pivoting in front of a two-orifice plate adjacent the cylinders, which is sealed on the two-orifice plate by means of a rubber-elastic ring with a cutting ring, which is axially aligned on the connecting element and for part of its length by means of an annular extension along the longer cross-sectional side of the rubber-elastic ring overlaps the latter and the socket of the rubber-elastic ring on the connecting element, whereby the sockets of the rubber-elastic ring on the cutting ring and the connecting element each have an annular extension which leaves a partial surface of the cutting ring free, characterised by the fact that the socket of the rubber-elastic ring (23) is formed on part of the aligned length (18) of the cutting ring (14) and that the partial surface (28) remaining free between the annular extensions (33, 34) lies on the opposite side, whereby on the cutting ring (14) and the connecting element (3) stops (19, 20) are provided which limit the length of the cutting ring (14) which enters the cutting ring guide (25).

2. Two-cylinder pump for viscous material according to claim 1, characterised by the fact that the guide (15) of the cutting ring and the annular extension (34) of the connecting element (3) are located on the outer face of the latter, and an end face (63) of the connecting element (3) as well as an annular surface (64) of the cutting ring (14), charged with hydrostatic pressure for the pre-stressing of the cutting ring (14) on the two-orifice plate (9), serve as stop faces.

3. Two-cylinder pump for viscous material according to claim 1, characterised by the fact that with an internal guide (25) for the cutting ring the partial surface (28) of the rubber-elastic ring (23) serving as a seal which remains free is subjected to the pressure of the fluid medium and the stop faces (19, 20) are formed on an end face of the cutting ring (14) and an end face of the connecting element (3) facing it.

4. Two-cylinder pump for viscous material according to one of the claims 1 to 3, characterised by the fact that the cutting ring (14) has a cylindrical inner surface (38).

5. Two-cylinder pump for viscous material according to one of the claims 1 to 4, characterised by the fact that the cutting ring (14) has a conical surface (44) which diverges in the direction of the two-orifice plate (9), and is subjected to hydrostatic pressure of the fluid medium.

6. Two-cylinder pump for viscous material according to claim 1, and one or more of the subsequent claims, characterised by the fact that the socket surfaces (31, 35) of the rubber-elastic ring (23) in the cutting ring are arranged turned radially outwards opposite the socket surfaces (30, 36) in the connecting element.

## Revendications

1. Pompe à deux cylindres pour matières pâteuses, de préférence pompe à béton, comprenant un organe de commande oscillant de façon alternée à l'avant d'une plaque à lunettes située du côté des cylindres, organe qui est rendu étanche par rapport à la plaque à lunettes par une bague élastique en caoutchouc comprenant une bague coupante qui est guidée axialement sur l'organe de commande sur une fraction de sa longueur par un prolongement annulaire le long du côté de la section allongée de la bague élastique en caoutchouc, en recouvrant cette dernière et le siège de la bague élastique en caoutchouc, les sièges de la bague élastique en caoutchouc comprenant respectivement sur la bague coupante et sur l'organe de commande un prolongement annulaire qui laisse libre une surface partielle de la bague coupante, caractérisée en ce que le siège de la bague élastique en caoutchouc (23) est constitué sur une fraction de la longueur de guidage (18) de la bague coupante (14) et en ce que la surface partielle (28) laissée libre entre les prolongements annulaires (33, 34) est située sur le côté opposé des butées (19, 20) étant prévues sur la bague coupante (14) et sur l'organe de commande (3), pour limiter la longueur d'enfoncement de la bague coupante (14) dans le dispositif de guidage (25) de la bague coupante.

2. Pompe à matières pâteuses selon la revendication 1, caractérisée en ce que le dispositif de guidage (15) de la bague coupante et le prolongement annulaire (34) de l'organe de commande (3) sont disposés sur leur côté extérieur et en ce qu'une surface frontale (53) de l'organe de commande (3) ainsi qu'une surface annulaire (64) de la bague coupante (14) qui est soumise à la pression hydrostatique en vue de presser avec précontrainte la bague coupante (14) contre la plaque à lunettes (9) servent de surface de butée.

3. Pompe à matières pâteuses selon la revendication 1, caractérisée en ce que, lorsque le dispositif de guidage (25) de la bague coupante est situé à l'intérieur, la surface partielle (28) de la bague élastique en caoutchouc (23) qui est laissée libre et sert de garniture d'étanchéité est soumise à la pression de la matière à refouler et les surfaces de butée (19, 20) sont constituées par une surface frontale de la bague coupante (14) et par une surface frontale de l'organe de commande (3) tournée vers cette dernière.

4. Pompe à matières pâteuses selon l'une quelconque des revendications 1 à 3, caractérisée en ce que la bague coupante (14) comprend une surface interne cylindrique (18).

5. Pompe à matières pâteuses selon l'une quelconque des revendications 1 à 4, caractérisée en ce que la bague coupante (14) comprend une surface conique (44) divergeant en direction de la plaque à lunettes (9), qui est soumise à.la pression hydrostatique de la matière à refouler.

6. Pompe à matières pâteuses selon la revendication 1 et une ou plusieurs des revendications suivantes, caractérisé en ce que les surfaces de siège (31, 32) de la bague élastique en caoutchouc (23) dans la bague coupante sont décalées radialement vers l'extérieur par rapport aux surfaces de siège (30, 36) de l'organe de commande.
